# EUROPÄISCHE PATENTSCHRIFT

(11) **EP 0 058 984 B1**
(45) Veröffentlichungstag und Bekanntmachung des Hinweises auf die Patenterteilung: **05.06.1985**
(21) Anmeldenummer: 82101344.8
(22) Anmeldetag: 23.02.1982
(51) Int. Cl.: F24B 5/02, F24B 1/06

(54) **Kachelofen**
Tile stove
Poêle de faience

(30) Priorität: 24.02.1981 IT 250781; 05.05.1981 IT 2164481 U; 05.05.1981 IT 2151081; 24.07.1981 IT 2247481 U
(43) Veröffentlichungstag der Anmeldung: 01.09.1982
(73) Patentinhaber: Zardini, Umberto, I-32043 Cortina d'Ampezzo (Belluno) (IT)
(72) Erfinder: Zardini, Umberto, I-32043 Cortina d'Ampezzo (Belluno) (IT)
(74) Vertreter: de Dominicis, Riccardo

## Beschreibung

Die Erfindung bezieht sich auf einen Kachelofen.

Kacheloefen sind an und fuer sich in den verschiedensten Formen und Groessen bekannt. Sie sind bekannterweise aus feuerfesten Ziegeln und Platten, die zur Bildung sowohl des Feuerraums als auch des Rauchgaszugwegs verwendet werden, zusammengesetzt. Die feuerfesten Ziegel und Platten sind untereinander mittels feuerfesten Moertels sowie Verbindungsquerstuecken, Verbindungszugelementen oder Verbindungsklammern derart verbunden, dass dieselben letztlich einen einstueckigen inneren Ofenkern bzw. Ofenbau bilden, wobei der letztere staerkeren Waermeausdehnungen ausgesetzt ist. Der innere Ofenbau wird dann mit einer aeusseren aus keramischen Kacheln od. dgl.. bestehenden Kachelverkleidung, die mittels feuerfesten Moertels od. dgl. mit dem inneren Ofenbau verbunden ist, versehen. Die zwischen den einzelnen Kacheln entstehenden Fugen werden dann mit Moertel verschlossen.

Die uebliche Aufbauweise der bekannten Kacheloefen weist in der Praxis mehrere Nachteile und Unzulaenglichkeiten auf :
- Das Kachelofenaufbauen ist zur Zeit praktisch lediglich von Ofensetzern bzw. Hafnern; d. h. von geschultem Personal durchfuehrbar.
- Das Aufbauen eines Kachelofens verlangt einen erheblichen Zeitaufwand.
- Wird der Kachelofen in einer bewohnten Wohnung aufgebaut, so wird der Wohnraum, wo der Kachelofen aufgebaut wird, in eine Baustelle verwandelt.
- Die jeweils gewuenschten Kachelofengroessen bzw. -gestaltungen verlangen meistens eine lediglich durch Bearbeitung auf Mass zu. erhaltende Anpassung der eingesetzten feuerfesten Ziegel oder Platten. Mit den ueblichen feuerfesten Ziegeln bzw. Platten ist es ferner nicht immer moeglich, die Querschnitte der Rauchgaszuege an die theoretische bzw. gewuenschte Rauchgasgeschwindigkeit anzupassen, und beim Versuchen, diesen Erfordernissen zu genuegen, wird es meistens schwer sein, die Dicken der eingesetzten feuerfesten Ziegel und Platten derart zu bemessen, dass eine wirksame Waermeentnahme aus den durchstroemenden Rauchgasen gewaehrleistet wird, so dass der gewuenschte thermische Wirkungsgrad beeintraechtigt wird.
- Der innere monolithische Ofenbau ist staerkeren Waermebeanspruchungen ausgesetzt, die zu Rissen des inneren Ofenbaus fuehren koennen, wobei diese Risse sich in der aeusseren Kachelverkleidung fortpflanzen koennen und insbesondere bei emaillierten Kacheln nicht mehr zu verheimlichen sind.

Die DE-C-211 584 beschreibt einen Kachelofen, aufweisend einen Feuerraum, einen Rauchgaszugweg sowie eine aeussere Kachelverkleidung, wobei der Rauchgaszugweg einen selbsttragenden inneren Rauchgaszugbau bildet und aus einer Anzahl von mehreren Rauchgasumlenkoeffnungen aufweisenden baukastenartigen Rauchgaszugbausteinen besteht, die zueinander derart angeordnet sind, dass dieselben einen schlangenartigen Rauchgaszugweg bilden. Die zur Herstellung dieses Kachelofens vorgeschlagenen Kacheln besitzen hauptsaechlich folgende Nachteile : ₜ
- die Herstellung derselben erfolgt mit Pressformen, so dass dieselbe langwierig und kostspielig ist ;
- die Kacheln weisen ein festes Format auf, so dass auch die Kachelofenabmessungen praktisch ebenfalls vorbestimmt sind ;
- mit den dargestellten Kachelausfuehrungen ist es nicht moeglich, innere Kanaele zur Erwaermung der Luft zu gestalten.

Die DE-C-675 269 offenbart einen Formstein zur Herstellung keramischer Oefen aus waagerechten Schichten, wobei der vorgeschlagene Formstein aus zwei rechtwinklig aneinandergrenzenden senkrechten Waenden und einer waagerecht oder schraeg von den Waenden abgehenden Zugtrennwand besteht, so dass aus je zwei aneinandergefuegten Formsteinen eine Schicht des Ofens gebildet wird und durch die sich im Abstand ueberschneidenden Zugtrenrrwaehde zickzackfoermig aufsteigende Rauchzuege entstehen. Diese Formsteine bedingen jedoch eine schwierige Herstellung. Ferner weisen diese Formsteine ebenfalls ein festes Format auf. Darueber hinaus ist es bei diesen Formsteinen nachteilig, dass, wie aus Fig. 2 ersichtlich, die Querschnitte des Rauchgaszugweges im Verlauf desselben stark voneinander abweichen.

Der GB-A-133850 ist entnehmbar, dass es schon bekannt ist, im Rauchgaszugweg eines Ofens Rohre zur Wasser- und Lufterwaermung anzuordnen. Aus der Beschreibung und Zeichnung ist ersichtlich, dass eine Rohrschlange eingesetzt wird, deren einzelne Schlangentrume jeweils auf einer den schlangenartigen Rauchgaszugweg bildenden waagerechten Trennwand aufruhen. Diese Loesung ist deshalb nur moeglich, wenn das Rauchgaszugbauinnere von einer grossflaechigen Stirnwand her frei zugaenglich ist. Es wird jedoch kein Hinweis gegeben, wie die Rohrschlange bzw. die Saetze von Rohrschlangen in um sich geschlossenen Rauchgaszugbausteinen angeordnet werden koennen.

Der Erfindung liegt die Aufgabe zugrunde, einen Kachelofen zu schaffen, der in der Lage ist, ein einfaches und schnell durchzufuehrendes Kachelofenbauen zu ermoeglichen und gleichzeitig die oben erwaehnten Nachteile und Unzulaenglichkeiten der bekannten Kachelofen zu beseitigen.

Ausgehend von einem Kachelofen, aufweisend einen Feuerraum, einen Rauchgaszugweg sowie eine aeussere Kachelverkleidung, wobei der Rauchgaszugweg einen selbsttragenden inneren Rauchgaszugbau bildet und aus einer Anzahl von Rauchgasumlenkoeffnungen aufweisenden baukastenartigen Rauchgaszugbausteinen besteht, die zueinander derart angeordnet sind, dass dieselben einen schlangenartigen Rauchgaszugweg bilden, wird die oben erwaehnte Aufgabe erfindungsgemaess dadurch geloest, dass in die Rauchgaszugbausteine bzw. in den selbsttragenden inneren Ofenbau rohrartige, baukastenartige Einsaetze zur Erwaermung von Luft und Wasser einlegbar sind, dass der innere Rauchgaszugbau durch eine Rauchgaszugdoppelsaeule gebildet ist, deren einzelne Rauchgaszugsaeulen jeweils aus einer Vielzahl von uebereinander abwechselnd angeordneten baukastenartigen Rauchgaszugbausteinen zweier Typen bestehen, dass die Rauchgaszugbausteine beider Typen als hohle, einen im wesentlichen rechteckigen Querschnitt sowie offene Stirnseiten aufweisende laengliche Bausteine ausgefuehrt sind, und in einer Seitenwand in der Naehe einer Bausteinstirnseite, eine erste Rauchgasumlenkoeffnung sowie in einer waagerechten Bausteinseite, in der Naehe der anderen Bausteinstirnseite, eine zweite Rauchgasumlenkoeffnung aufweisen, wobei bei dem einen Rauchgaszugbausteintyp die zweite Rauchgasumlenkoeffnung in der einen waagerechten Bausteinseite, waehrend beim anderen Rauchgaszugbausteintyp die zweite Rauchgaszugumlenkoeffnung in der anderen waagerechten Bausteinseite vorgesehen ist, und dass die Rauchgaszugbausteine der einen Rauchgaszugsaeule jeweils um 180° um ihre Laengsachse gedreht, in bezug auf die Rauchgaszugbausteine der anderen gleichschichtigen Rauchgaszugsaeule angeordnet sind, so dass die vertikalen Rauchgasumlenkoeffnungen von zwei nebeneinanderliegenden jeweils eine Schicht der Rauchgaszugdoppelsaeule bildenden Rauchgaszugbausteine gleichen Typs einander zugewandt sind.

Bei einem Kachelofen, aufweisend einen Feuerraum, einen Rauchgaszugweg sowie eine aeussere Kachelverkleidung, wobei der Rauchgaszugweg einen selbsttragenden inneren Rauchgaszugbau bildet und aus einer Anzahl von baukastenartigen Rauchgaszugbausteinen besteht, die zueinander derart angeordnet sind, dass dieselben einen schlangenartigen Rauchgaszugweg bilden, wird die oben erwaehnte Aufgabe erfindungsgemaess dadurch geloest, dass in die Rauchgaszugbausteine bzw. in den selbsttragenden inneren Ofenbau rohrartige baukastenartige Einsaetze zur Erwaermung von Luft und Wasser einlegbar sind, dass der innere Rauchgaszugbau aus einer Anzahl von uebereinander abwechselnd jeweils um 180° um ihre Laengsachse gedrehten baukastenartigen Rauchgaszugbausteinen gleichen Typs besteht, die als hohle, einen im wesentlichen rechteckigen Querschnitt sowie offene Stirnseiten aufweisende laengliche Bausteine ausgefuehrt sind und die in einer waagerechten Bausteinseite in der Naehe der einen Bausteinstirnseite eine erste Rauchgasumlenkoeffnung sowie in der anderen waagerechten Bausteinstirnseite in der Naehe der anderen Bausteinstirnseite eine zweite Rauchgasumlenkoeffnung aufweisen.

Mit der erfindungsgemaessen Loesung ist es moeglich, den inneren Rauchgaszugbau sowie den Feuerraum auf eine einfache und rasche Weise sowie ohne spezielle Fachkenntnisse bzw. handwerkliche Geschicklichkeit durchzufuehren, wobei die aus Kacheln bestehende aeussere Ofenverkleidung nachher loesbar angebracht wird. Die Kachelverkleidung kann beliebig aus einer ueblichen vermauerten jedoch vorzugsweise aus einer aus miteinander mit loesbaren an sich bekannten Verbindungsleisten od. dgl. baukastenartigen Kacheln zusammengesetzten Verkleidung bestehen.

Der fuer die hohlen Rauchgaszugbausteine sowie fuer die Verkleidungskacheln festgelegte baukastenartige Grundsatz ermoeglicht von vornherein eine einwandfreie Dimensionierung des Querschnittes der Rauchgaszugbausteine sowie der Wanddicke der letzteren, so dass es einerseits ohne weiteres moeglich wird, einen sich an den optimalen Rauchgaszug annaehernden Rauchgaszug und andererseits sehr hohe thermische Wirkungsgrade zu erzielen.

Das Vorsehen baukastenartiger Rauchgaszugbausteine gestattet es, den von Fall zu Fall zweckmaessigeren inneren Rauchgaszugweg unter Beruecksichtigung sowohl des verfuegbaren Raumes sowie weiterer speziellen Erfordernisse, z. B. die Erwaermung aus Konvektion von Warmluft fuer Heizzwecke, festzulegen.

Bei der Vorsehung eines vorbestimmten bzw. baukastenartigen Rauchgaszugwegs wird es ferner gewaehrleistet, die in den Rauchgasen innewohnende Waerme zur Erwaermung von Warmluft bzw. Warmwasser durch Einlegung von inneren rohrartigen Waermeaustauschereinsaetzen vorteilhafterweise wirksam auszunutzen.

Noch ein weiterer Vorteil der durch die Erfindung vorgeschlagenen Loesung ist darin zu sehen, dass die baukastenartigen Rauchgaszugbausteine in einer einfach uebereinander anzuordnenden Ausfuehrung hergestellt werden, so dass ohne weiteres stabile und selbsttragende Rauchgaszugsaeulen schnell herstellbar sind, wobei die Anbringung einer aeusseren Kachelverkleidung erheblich erleichtert wird.

Die Kachelverkleidung bildet somit einen vorteilhafterweise loesbaren Umhuellungsmantel, der von den inneren Waermeausdehnungen nicht bzw. weniger bedroht ist.

Bei einer Ausfuehrungsform der baukastenartigen Rauchgaszugbausteine ist es ferner moeglich, kleine Abmessungen aufweisende Kacheloefen bei einem einwandfreien Rauchgaszug und einem hohen thermischen Wirkungsgrad herzustellen.

Nachstehend wird nun die Erfindung anhand der schematischen und in verschiedenen Masstaeben dargestellten Figuren der beiliegenden Zeichnungen naeher erlaeutert, ohne jedoch auf dieselben beschraenkt zu sein.

Es zeigen :
Figur 1 eine Draufsicht auf einen Kachelofen, enthaltend die erfindungsgemaessen baukastenartigen Rauchgaszugbausteine,
Figur 2 einen vertikalen Querschnitt entlang der Linie 11-11 in Fig. 1,
Figuren 3 und 3a perspektivisch einen ersten erfindungsgemaessen Rauchgaszugbaustein, und zwar um 180° um die Laengsachse gedreht,
Figuren 4 und 4a perspektivisch einen zweiten erfindungsgemaessen Rauchgaszugbaustein, und zwar ebenfalls um 180° um die Laengsachse gedreht,
Figur 5 zwei horizontale jeweils aus zwei nebeneinanderangeordneten Rauchgaszugbausteinen nach Fig. 3 und 4 bestehenden Rauchgaszugschichten in auseinander genommener Darstellung,
Figur 6 die vorgefertigten Platten zur Bildung des Feuerraumes, in auseinander genommener Darstellung,
Figuren 7 und 8 jeweils einen vertikalen mittleren Querschnitt durch einen erfindungsgemaessen Kachelofen,
Figur 9 einen vertikalen mittleren Querschnitt durch einen weiteren erfindungsgemaessen Kachelofen,
Figur 10 einen waagerechten Querschnitt durch die unterste Rauchgaszugschicht eines erfindungsgemaessen Kachelofens,
Figuren 11 und 12 in perspektivischer Darstellung eine weitere Ausfuehrungsform eines erfindungsgemaessen Rauchgaszugbausteins, und zwar in.Fig. 12 um 180° um die Laengsachse gedreht, d. h. in beiden Einsatzstellungen bei der Bildung von aus Rauchgaszugbausteinen bestehenden Rauchgassaeulen,
Figur 13 eine Draufsicht eines die erfindungsgemaessen Rauchgaszugbausteine von Fig. 11 und 12 enthaltenden Kachelofens,
Figuren 14 und 15 jeweils einen Querschnitt' entlang der Linie XIV-XIV und XV-XV der Fig. 13,
Figur 16 eine perspektivische Ansicht eines Kachelofens mit einer einzigen aus lediglich zwei Rauchgaszugbausteinen nach Fig. 11 und 12 bestehenden Rauchgaszugsaeule,
Figuren 17 und 18 eine Draufsicht und eine Seitenansicht eines durch Rauchgaszugbausteine nach Fig. 11 und 12 gebildeten Rauchgaszugweges,
Figuren 19 und 20 einen vertikalen Querschnitt und einen vertikalen Laengsschnitt durch einen erfindungsgemaessen Kachelofen,
Figur 21 einen waagerechten Querschnitt durch eine Rauchgaszugschicht in einer weiteren Variante, und
Figur 22 einen aehnlichen waagerechten Querschnitt durch eine Rauchgaszugschicht in einer weiteren Variante des erfindungsgemaessen Kachelofens.

Bei den verschiedenen Zeichnungsfiguren sind gleiche Kachelofenteile mit gleichen Bezugszeichen versehen.

Der Aufbau eines erfindungsgemaessen Kachelofens ist besonders aus Fig. 2 ersichtlich, wobei der Kachelofen in seiner Gesamtheit mit 1 bezeichnet ist. Im wesentlichen enthaelt der Kachelofen 1 einen Feuerraum 2, einen inneren Rauchgaszugbau 3, sowie eine aeussere Kachelverkleidung 4. Der Feuerraum 2 besteht aus der feuerfesten Bodenplatte 5, den Seitenplatten 6, der hinteren Platte 7, den die Beschickungsoeffnung 8a bildenden Vorderplatten 8, sowie der Deckplatte 9, in der die Rauchgasausgangsoeffnungen 9a vorgesehen sind.

Der Feuerraum 2 wird direkt auf die jeweilige vorgesehene Aufstellflaeche, z. B. die Bodenbetondecke bzw. die Bodenfliesen oder einen vorbereiteten Stuetzsockel gelegt und dient als Stuetzflaeche fuer den darauf liegenden Rauchgaszugbau 3.

Der letztere besteht erfindungsgemaess aus einer Anzahl von baukastenartigen Rauchgaszugbausteinen 10 und 11 wie in Fig. 3 und 4 dargestellt.

Diese Rauchgaszugbausteine 10 und 11 bestehen aus einem hohlen, feuerfesten, baukastenartigen Baustein, der im dargestellten Beispiel einen rechteckigen Querschnitt aufweist. Die Rauchgaszugbausteine 10 und 11 weisen jeweils zwei Rauchgasumlenkoeffnungen 12 und 13 auf, wobei die erste in einer in der Gebrauchslage senkrechten Bausteinseite und die zweite in einer waagerechten Bausteinseite, und zwar beim Baustein 10 in der unteren und beim Baustein 11 in der oberen waagerechten Bausteinseite. Aus Fig. 3, 3a und 4, 4a ist femer ersichtlich, dass die Bausteinstirnenden frei bzw. offen sind. Dies gibt die vorteilhafte Moeglichkeit einer einfachen und billigeren Herstellung der Rauchgaszugbausteine im Strangpressverfahren mit nachfolgendem Trennungsschneidvorgang.

Legt man nun einen Baustein 10 und einen weiteren um seine Laengsachse um 180° gedrehten Baustein 10 nebeneinander, wie in Fig. 5 dargestellt, so erhaelt man die unterste Rauchgaszugschicht 14, wobei die unterste Bausteinoeffnung 12 deckungsgleich ueber der Rauchgasausgangsoeffnung 9a der Feuerraumdeckplatte 9 liegt. Legt man nun einen Baustein 11 und einen weiteren um seine Laengsachse um 180° gedrehten Baustein 11 nebeneinander ueber der Rauchgaszugschicht 14, wie in Fig. 5 dargestellt, so erhaelt man die zweitletzte Rauchgaszugschicht 15. Auf diese Rauchgaszugschicht 15 kann man dann, je nach dem zu folgenden Bauplan, eine weitere Rauchgaszugschicht 14 drauflegen usw.

Um den in Fig. 2 dargestellten Rauchgaszugbau 3 herzustellen, ist es lediglich erforderlich, fuer den zurueckgesetzten Kachelofenoberteil 16 kuerzere und gegebenenfalls schmalere Rauchgaszugbausteine 10a und 11a einzusetzen.

Mit 10a werden feuerfeste Abdeckplatten bezeichnet, die dazu dienen, die offenen Stirnseiten der baukastenartigen Bausteine 10 und 11 zuzuschliessen.

Erfindungsgemaess werden ebenfalls baukastenartige Verkleidungskacheln 17 vorgeschlagen, deren Hoehe gleich der Hoehe der Rauchgaszugbausteine 10 und 11 oder einem ganzzahligen Bruchteil derselben ist.

In Fig. 2 sind ferner mit 18 senkrechte bzw. waagerechte Verbindungsleisten bezeichnet, die in entsprechenden Aufnahmenuten 19 der Verkleidungskacheln 17 bzw. der weiteren Ofenverkleidungsteile aufgenommen werden und dieselben untereinander verbinden.

Der Rauchgaszugweg wird in Fig. 5 mit 20 bezeichnet und mit gestrichelter Linie und Pfeilen angedeutet.

In Fig. 2, 5, 7 bis 10, 14, 15 und 19 bis 22 wird der Rauchgaszugweg durch eine aus den zwei Rauchgaszugsaeulen 27a und 27b bestehende Doppelsaeule 27 von Rauchgaszugbausteinen 10 und 11 bzw. 10a und 11a gebildet, wobei die Doppelsaeule 27 aus einer Anzahl von uebereinandergelegten Rauchgaszugschichten 14, 15 besteht und wobei in jeder Rauchgaszugschicht 14, 15 die Rauchgase waagerecht und von einer Rauchgaszugschicht zu der daraufliegenden Rauchgaszugschicht vertikal umgelenkt werden.

In Fig. 7 und 9 werden zwei Ausfuehrungsbeispiele von zur Erzeugung von Warmluft vorgesehenen Kacheloefen dargestellt. Mit 21 und 22 werden zwischen der aeusseren Kachelverkleidung 4 und dem inneren Rauchgaszugbau 3 gebildete Zwischenraeume bzw. Kammern bezeichnet, wobei die Luft unten in die Zwischenraeume 21 bzw. 22 eintritt und nach unter Konvektion erfolgten Erwaermung nach oben stroemt und durch obere Oeffnungen in den Wohnraum wieder austritt. Diese Warmluftstroemung wird durch Pfeile angedeutet, wobei die in der Kachelverkleidung vorgesehenen Oeffnungen an sich bekannt und nicht naeher dargestellt sind.

In Fig. 9 enden die Zwischenraeume 21 und 22 oben in Belueftungsmundstuecken 23. An den letzteren koennten ebenfalls mit 24 bezeichnete Rohrleitungen zur Verteilung der Warmluft in weiteren Wohnraeumen angeschlossen werden.

Sowohl bei den Ausfuehrungsbeispielen der Fig. 7 und 9 als auch bei dem Beispiel der Fig. 8 werden baukastenartige Rauchgaszugbausteine der Fig. 3, 3a und 4, 4a eingesetzt.

In Fig. 8 wird der zur Erwaermung von Warmluft bestimmte Zwischenraum 25 mittig vorgesehen. Mit 26 werden vorzugsweise aus rostfreiem Stahl bestehende Stahlbleche bezeichnet, die zwischen den einzelnen Rauchgaszugschichten 14 bzw. 15 eingefuegt werden, und eine Breite, die etwas groesser als die in dem Zwischenraum 25 muendende Rauchgasumlenkoeffnung 12 ist, aufweisen. Im Bereich der inneren Kante der Rauchgaszugumlenkoeffnung 13 werden jeweils zwischen beiden Bausteinsaeulen 27a und 27b nicht gezeichnete feuerfeste Trennungselemente auf dem jeweiligen Stahlblech 26 angeordnet, die mit dem zugeordneten Stahlblech 26 die Aufgabe haben, die notwendige Kontinuitaet zwischen jeweils zwei gegenueberliegenden Rauchgasbausteinen herzustellen. Jedes Stahlblech 26 mit zugeordnetem Trennungselement koennte selbstverstaendlich aus einem einzigen rechtwinklig umgebogenen Blechteil bestehen. Innere Zwischenraeume weisen vorteilhafterweise einen hoeheren Wirkungsgrad als seitliche Zwischenraeume auf.

In Fig. 7 und 8 ist ebenfalls eine Durchgangsoeffnung 28 vorgesehen, die in die Kuppel 29 muendet, um die letztere staerker zu erwaermen.

Es wird nun auf Fig. 11 und 12 Bezug genommen, die eine bevorzugte Ausfuehrungsform eines erfindungsgemaessen baukastenartigen Rauchgaszugbausteins 30 in den zwei Gebrauchsstellungen darstellen. Mit diesem Rauchgaszugbaustein 30 ist es moeglich, Kacheloefen mit einer einzigen Rauchgaszugsaeule 27 zu bauen, bei welcher der Rauchgaszugweg einen vertikalen, spiralartigen Verlauf aufweist. Dieser Rauchgaszugbaustein 30 ist ebenfalls dazu geeignet, die Herstellung von kleinen Kacheloefen zu ermoeglichen.

Der Fig. 11 und 12 ist deutlich entnehmbar, dass in der in der Gebrauchslage unteren und oberen waagerechten Bausteinflaeche bei jeder Stirnseite eine Rauchgasumlenkoeffnung 31 vorgesehen ist. Auch bei diesem Rauchgaszugbaustein 30 sind die Stirnseiten offen. Bei der Bildung einer aus den Bausteinen 30 bestehenden Rohrgaszugsaeule 27 wird zuerst ein Baustein 30 auf dem Feuerraum 2 aufgelegt, danach wird ein weiterer jedoch um 180° um seine Laengsachse gedrehter Baustein 30 auf den . unteren Baustein aufgelegt usw. Der in Fig. 16 dargestellte Kachelofen enthaelt zwei uebereinandergelegte baukastenartige Bausteine 30. Beim Ausfuehrungsbeispiel der Fig. 14 und 15 werden zwei nebeneinandergelegte aus Bausteinen 30 bestehende Rauchgaszugsaeulen 27 vorgesehen, wobei mit 21 wieder ein Zwischenraum zur Warmlufterwaermung bezeichnet wird.

Im zurueckgesetzten Kachelofenoberteil werden mit 30a bezeichnete halbierte Bausteine 30 eingesetzt. Unter Einfuegung eines Zwischenringes 32 zwischen zwei Halbbausteinen 30a gelingt es, laengere baukastenartige Rauchgaszugbausteinlaengen zu erzielen, wobei ohne die Anwendung des Zwischenringes 32 der zurueckgesetzte Ofenoberteil gebildet wird.

Mit dem dargestellten Baustein 30 ist es ferner moeglich, einen schneckenartigen Verlauf des Rauchgaszugweges wie in Fig. 17 und 18 schematisch dargestellt zu gestalten.

Diese Loesung, die insbesondere fuer groessere Kacheloefen vorgesehen ist, erlaubt eine wirksamere Erwaermung von Warmluft zu erzielen. In Fig. 17 wurde deutlichkeitshalber der oberste Rauchgaszugbaustein 30 vor dessen Anbringung dargestellt. In Fig. 18 wird ferner mit 33 eine die gleiche Hoehe wie die Bausteine 30 aufweisende feuerfeste Stuetze angedeutet.

Bei den in Fig. 19, 20, 21 und 22 dargestellten Ausfuehrungsformen sind erfindungsgemaess rohrartige Einsaetze 34, die als Waermeaustauscher zur Erwaermung von Wasser dienen, vorgesehen.

Zur Erwaermung von Haushaltswarmwasser werden erfindungsgemaess U-foermige gerippte Rohrabschnitte, z. B. in jeder Rauchgaszugschicht angeordnet, und zwar ein U-Schenkel in jedem Rauchgaszugbaustein 10 bzw. 11 angeordnet, wobei die freien Enden der U-foermigen Rohrabschnitte aus der Kachelverkleidung hervorragen und die U-foermigen Einsaetze hintereinandergeschaltet sind.

Mit 35 ist ein aus zusammengeschweissten Roehren gebildetes kesselartiges Rohrsystem bezeichnet, das im Feuerraum 2 angeordnet ist und dazu dient, Heizwasser fuer Heizungszwecke zu erwaermen. Das Eingangsende 35a bzw. Ausgangsende 35b des Rohrsystems 35 sind in dem Heizkoerpernetz eingeschaltet.

Im Zwischenraum 21 ist in Fig. 22 ein Warmwasserspeicher 36 bezeichnet. Um eine waermere Warmluft zu gewaehrleisten, wird erfindungsgemaess vorgeschlagen, rohrartige Einsaetze 37 im Zwischenraum 21 bzw. 22 oder in den Rauchgaszugbausteinen 10, 11 bzw. 27 und gegebenenfalls im Feuerraum 2 anzuordnen, wobei die Einsaetze 37 untere Enden 37a, die in der Naehe des Fussbodens liegen, sowie obere freie Enden 37b aufweisen. Durch das Einlegen der Einsaetze 34 und 37 wird in Wirklichkeit der Querschnitt der Rauchgaszugbausteine nur wenig verkleinert, so dass der Rauchgaszug praktisch nicht beeintraechtigt wird. Mit den vorgeschlagenen baukastenartigen Rauchgaszugbausteinen ist es deshalb moeglich, alle die zur Herstellung eines vorgeplanten Kachelofens erforderlichen baukastenartigen Rauchgaszugbausteine, Feuerraumplatten, Abdeckplatten, Verkleidungskacheln, Obersimsteile, Waermeaustauschereinsaetze usw. als Selbstbausatz zu verkaufen, wobei die praktische Herstellung des Kachelofens ohne spezielle Fachkenntnisse nach dem jeweiligen Bauplan durchgefuehrt werden kann.

Durch die vorgeschlagenen baukastenartigen Kachelofenbausteine ist es moeglich, praktisch jede beliebige Kachelofenform sowie einwandfrei ziehende Rauchgaszuege einfach, sicher und mit einem betraechtlich herabgesetzten Zeitaufwand herzustellen.

## Patentansprüche

1. Kachelofen, aufweisend einen Feuerraum, einen Rauchgaszugweg sowie eine aeussere Kachelverkleidung, wobei der Rauchgaszugweg einen selbsttragenden inneren Rauchgaszugbau bildet und aus einer Anzahl von Rauchgasumienkoeffnungen aufweisenden baukastenartigen Rauchgasabzugbausteinen besteht, die zueinander derart angeordnet sind, dass dieselben einen schlangenartigen Rauchgaszugweg bilden, dadurch gekennzeichnet, dass in die Rauchgaszugbausteine (10, 11) bzw. in den selbsttragenden inneren Ofenbau rohrartige baukastenartige Einsaetze zur Erwaermung von Luft und Wasser einlegbar sind, dass der innere Rauchgasabzugbau (3) durch eine Rauchgaszugdoppelsaeule (27) gebildet ist, deren einzelne Rauchgaszugsaeulen (27a, 27b) jeweils aus einer Vielzahl von uebereinander abwechselnd angeordneten baukastenartigen Rauchgaszugbausteinen (10, 11) zweier Typen bestehen, dass die Rauchgaszugbausteine beider Typen (10, 11) als hohle, einen im wesentlichen rechteckigen Querschnitt sowie offene Stirnseiten aufweisende laengliche Bausteine (10, 11) ausgefuehrt sind, und in einer Seitenwand, in der Naehe einer Bausteinstirnseite, eine erste Rauchgasumlenkoeffnung (12) sowie in einer waagerechten Bausteinseite, in der Naehe der anderen Bausteinstirnseite, eine zweite Rauchgasumlenkoeffnung (13) aufweisen, wobei die zweite Rauchgasumlenkoeffnung (13) bei dem einen Rauchgaszugbausteintyp (10) in der einen waagerechten Bausteinseite und beim anderen Rauchgaszugbausteintyp (11) in der anderen waagerechten Bausteinseite vorgesehen ist, und dass die Rauchgaszugbausteine (10, 11) der einen Rauchgaszugsaeule (27b) jeweils um 180° um ihre Laengsachse gedreht, in bezug auf die Rauchgaszugbausteine (10, 11) der anderen gleichschichtigen Rauchgaszugsaeule (27a), angeordnet sind, so dass die vertikalen Rauchgasumlenkoeffnungen (12) von zwei nebeneinanderliegenden jeweils eine Schicht (14, 15) der Rauchgaszugdoppelsaeule (27) bildenden Rauchgaszugbausteine gleichen Typs (10 bzw. 11) einander zugewandt sind.

2. Kachelofen nach Anspruch 1, dadurch gekennzeichnet. dass neben den beiden zur Bildung einer Rauchgaszugdoppelsaeule (27) vorgesehenen Rauchgaszugbausteinen (10, 11) weitere zwei, gleich wie die genannten Rauchgaszugbausteine (10, 11) gestaltete, jedoch kuerzere und gegebenenfalls schmalere Rauchgaszugbausteine (10a, 11a) zur Bildung eines zurueckgesetzten Rauchgaszugbaus im Kachelofenoberteil (16) vorgesehen sind.

3. Kachelofen nach Anspruch 1, dadurch gekennzeichnet, dass der Rauchgaszugbau (3) aus zwei voneinander getrennten Rauchgaszugsaeulen (27a, 27b), die unter sich einen zur Erwaermung von Warmluft dienenden Zwischenraum (25) bilden, besteht, wobei die gegenuebergestellten senkrechten Rauchgasumlenkoeffnungen (12) jeder Rauchgaszugsaeulenschicht (14, 15) durch aus Stahlblech bestehende Trennelemente (26) miteinander verbunden sind.

4. Kachelofen, aufweisend einen Feuerraum, einen Rauchgaszugweg sowie eine aeussere Kachelverkleidung, wobei der Rauchgaszugweg einen selbsttragenden inneren Rauchgaszugbau bildet und aus einer Anzahl von baukastenartigen Rauchgaszugbausteinen besteht, die zueinander derart angeordnet sind, dass dieselben einen schlangenartigen Rauchgaszugweg bilden, dadurch gekennzeichnet, dass in die Rauchgaszugbausteine (30) bzw. in den selbsttragenden inneren Ofenbau rohrartige baukastenartige Einsaetze zur Erwaermung von Luft und Wasser einlegbar sind, dass der innere Rauchgaszugbau (3) aus einer Anzahl von uebereinander abwechselnd jeweils um 180° um ihre Laengsachse gedrehten baukastenartigen Rauchgaszugbausteinen (30) gleichen Types besteht, die als hohle, einen im wesentlichen rechteckigen Querschnitt sowie offene Stirnseiten aufweisende laengliche Bausteine (30) ausgefuehrt sind und die in einer waagerechten Bausteinseite in der Naehe der einen Bausteinstirnseite eine erste Rauchgasumlenkoeffnung (31) sowie in der anderen waagerechten Bausteinseite in der Naehe der anderen Bausteinstirnseite eine zweite Rauchgasumlenkoeffnung (31) aufweisen.

5. Kachelofen nach Anspruch 4, dadurch gekennzeichnet, dass die Rauchgaszugbausteine (30) halbiert in der Laenge vorgesehen werden (30a), wobei zwischen beiden Halbbausteinen (30a) ein Zwischenring (32) gleichen Querschnittes eingefuegt werden kann.

6. Kachelofen nach einem oder mehreren der vorhergehenden Ansprueche, dadurch gekennzeichnet, dass in den Rauchgaszugbausteinen (10, 11, 30) rohrartige U-foermige, baukastenartige Einsaetze (34) zur Erwaermung von Haushaltswarmwasser angeordnet sind, wobei diese als Waermeaustauscher wirkende Einsaetze (34) hintereinandergeschaltet sind.

7. Kachelofen nach einem oder mehreren der vorhergehenden Ansprueche, dadurch gekennzeichnet, dass im Ofenfeuerraum (2) ein kesselartiges Rohrsystem (35) zur Erwaermung von in Heizkoerpern einzuleitendem Heizwasser angeordnet ist.

8. Kachelofen nach Anspruch 1 und 3, dadurch gekennzeichnet, dass in den Rauchgaszugbausteinen (10, 11, 30) sowie gegebenenfalls in den zur Lufterwaermung dienenden Ofenzwischenraeumen (21, 22, 25) und im Ofenfeuerraum (2) Rohrleitungen (37) zur Lufterwaermung eingelegt sind.

9. Kachelofen nach Anspruch 3, dadurch gekennzeichnet, dass die baukastenartigen Rauchgaszugbausteine .(30) uebereinander schneckenartig angeordnet sind, wobei in dem Ofeninneren ein durchgehender der Lufterwaermung dienenden mittlerer Zwischenraum (25) gebildet ist.

## Claims

1. A tile stove comprising a combustion chamber, a smoke gas flue channel and an external tile facing, the smoke gas flue channel forming a self-supporting inside smoke gas flue structure and consisting of a number of building-brick-type smoke gas vent blocks exhibiting smoke gas deviating openings, said blocks being arranged relative to each other in such a way that they form a snake-like smoke gas flue channel, characterized in that pipe-like, building-brick-type inserts for heating air and water may be inserted into the smoke gas flue blocks (10, 11) and/or into the self-supporting inside stove structure, in that the inside smoke gas vent structure (3) is formed by smoke gas flue twin columns (27) whose single smoke gas flue columns (27a, 27b) each comprise a plurality of building-brick-type smoke gas flue blocks (10, 11) of two types, arranged alternatingly one on top of the other, in that the smoke gas flue blocks of both types (10, 11) are designed as hollow, longish blocks (10, 11) having a substantially rectangular cross-section and open ends, and exhibit a first smoke gas deviating opening (12) in one side wall in the vicinity of one end of the block, and a second smoke gas deviating opening (13) in a horizontal side of the block in the vicinity of the other end of the block, the second smoke gas deviating opening (13) being provided for one type of smoke gas flue blocks (10) in one horizontal side of the block and for the other type of smoke gas flue blocks (11) in the other horizontal side of the block, and in that the smoke gas flue blocks (10, 11) of one smoke gas flue column (27b) are each arranged rotated 180° around their longitudinal axis relative to the smoke gas flue blocks (10, 11) of the other smoke gas flue column (27a) having the same layers, so that the vertical smoke gas deviating openings (12) of two adjacent smoke gas flue blocks of the same type (10 or 11) each forming one layer (14, 15) of the smoke gas flue twin columns (27) face each other.

2. The tile stove as in claim 1, characterized in that in addition to the two smoke gas flue blocks (10, 11) provided to form smoke gas flue twin columns (27), two more smoke gas flue blocks (10a, 11 a) with the-same design as the above- mentioned smoke gas flue blocks (10, 11) but shorter and, if desired, narrower, are provided to form a smoke gas flue structure set back in the upper portion (16) of the tile stove.

3. The tile stove as in claim 1, characterized in that the smoke gas flue structure (3) comprises two separate smoke gas flue columns (27a, 27b) which together form a gap (25) serving to heat hot air, the opposite vertical smoke gas deviating openings (12) of each smoke gas flue column layer (14, 15) being connected with each other by separating elements (26) made of sheet steel.

4. A tile stove comprising a combustion chamber, a smoke gas flue channel and an external tile facing, the smoke gas flue channel forming a self-supporting inside smoke gas flue structure and consisting of a number of building-brick-type smoke gas flue blocks which are arranged relative to each other so as to form a snake-like smoke gas flue channel, characterized in that pipe-like, building-brick-type inserts for heating air and water may be introduced into the smoke gas flue blocks (30) and/or into the self-supporting inside stove structure, in that the inside smoke gas flue structure (3) consists of a number of buiding-brick-type smoke gas flue blocks (30) of the same type, arranged one on top of the other each rotated alternatingly 180° around its longitudinal axis and designed as hollow, longish blocks (30) exhibiting a substantially rectangular cross-section and open ends, said blocks (30) exhibiting a first smoke gas deviating opening (31) in a horizontal side of the block in the vicinity of one end of the block, and a second smoke gas deviating opening (31) in the other horizontal side of the block in the vicinity of the other end of the block.

5. The tile stove as in claim 4, characterized in that the smoke gas flue blocks (30) are provided divided into half their length (30a), whereby an intermediate ring (32) with the same cross-section may be added between the two block halves (30a).

6. The tile stove as in one or more of the above claims, characterized in that pipe-like, U-shaped, building-brick-type inserts (34) for heating domestic hot water are arranged in the smoke gas flue blocks (10, 11, 30), these inserts (34), which act as heat exchangers, being connected one behind the other.

7. The tile stove as in one or more of the above claims, characterized in that a boiler-like pipe system (35) is arranged in the combustion chamber (2) of the stove in order to heat heating water to be introduced into radiators.

8. The tile stove as in claims 1 and 3, characterized in that conduits (37) for heating air are inserted into the smoke gas flue blocks (10, 11, 30) and, if desired, into the gaps (21, 22, 25) in the stove serving to heat air and into the combustion chamber (2) of the stove.

9. The tile stove as in claim 3, characterized in that the building-brick-type smoke gas flue bipcks (30) are arranged one on top of the other in a helicoid manner, an uninterrupted center gap (25) which serves to heat air being formed in the interior of the stove.

## Revendications

1. Poêle en faïence, disposant d'une chambre de combustion, d'un conduit de fumée et d'un revêtement en faïence extérieur, le conduit de fumée formant une construction d'évacuation de fumée intérieure autoportante et étant composé d'une série d'éléments constructeurs d'évacuation assemblables selon le système d'un jeu de construction qui présente des ouvertures de renvoi de fumée et sont arrangés de sorte qu'ils forment un conduit de fumée en serpentin, caractérisé par le fait que dans les éléments constructeurs d'évacuation (10, 11) ou bien dans la construction intérieure autoportante du poêle peuvent être intégrées des insertions en forme de tube assemblables selon le système d'un jeu de construction qui servent au chauffage de l'air et de l'eau, que la construction d'évacuation de fumée intérieure (3) est formée par une double colonne d'évacuation de fumée (27) dont les colonnes particulières (27a, 27b) sont composées d'une multitude d'éléments constructeurs d'évacuation (10, 11), assemblables selon le système d'un jeu de construction, de deux types différents qui sont arrangés alternativement l'un au-dessus de l'autre, que les deux types d'éléments constructeurs d'évacuation (10, 11) sont construits en forme d'éléments longitudinaux creux (10,11) ayant une section essentiellement rectangulaire et les fronts ouverts, et que ces éléments disposent dans une paroi latérale à la proximité d'un front de l'élément constructeur d'une première ouverture de renvoi de fumée (12) ainsi que dans une paroi horizontale à la proximité de l'autre front de l'élément constructeur d'une deuxième ouverture de renvoi de fumée (13), l'un des types d'éléments constructeurs d'évacuation (10) présentant la deuxième ouverture de renvoi de fumée (13) dans l'une des parois horizontales de l'élément constructeur et l'autre type d'élément constructeur (11) la présentant dans l'autre paroi horizontale de l'élément constructeur, et que les éléments constructeurs d'évacuation (10, 11) de l'une des colonnes d'évacuation de fumée (27b) sont arrangés de façon à être tournés à 180° autour de leur axe longitudinale par rapport aux éléments constructeurs (10, 11) de l'autre colonne d'évacuation (27a) dont les éléments constructeurs sont au même niveau que leurs éléments correspondants de l'autre colonne, de sorte que les ouvertures de renvoi de fumée verticales (12) de deux éléments constructeurs d'évacuation du même type (10 ou 11 resp.) qui sont juxtaposés et forment chaque fois un niveau (14,15) de la colonne d'évacuation de fumée, soient situées l'une en face de l'autre.

2. Poêle en faïence selon revendication 1, caractérisé par le fait que, à part des deux éléments constructeurs d'évacuation (10, 11) prévus pour la formation d'une double colonne d'évacuation de fumée (27), deux autres éléments constructeurs d'évacuation (10a, 11a) construits de la même façon que lesdits éléments d'évacuation (10, 11) mais en forme plus courte et, le cas échéant, plus étroite sont prévus pour la formation d'une construction d'évacuation de fumée posée de façon rentrée en arrière dans la partie supérieure (16) du poêle en faïence.

3. Poêle en faïence selon revendication 1, caractérisé par le fait que la .construction d'évacuation de fumée (3) consiste en deux colonnes d'évacuation (27a, 27b) dont l'une est séparée de l'autre et qui forment entre eux un espace (25) servant au réchauffage d'air chaud, les ouvertures de renvoi de fumée verticales (12) de chaque niveau de colonne d'évacuation (14, 15) posées l'une en face de l'autre étant liées par des éléments séparateurs (26) en tôle d'acier.

4. Poêle en faïence, disposant d'une chambre de combustion, d'un conduit de fumée ainsi que d'un revêtement en faïence extérieur, le conduit de fumée formant une construction d'évacuation de fumée intérieure autoportante et étant composé d'une série d'éléments constructeurs d'évacuation assemblables selon le système d'un jeu de construction, qui sont arrangés de sorte qu'ils forment un conduit de fumée en serpentin, caractérisé par le fait que dans les éléments constructeurs d'évacuation (30) ou bien dans la construction intérieure autoportante du poêle peuvent être intégrés des éléments en forme de tube qui servent au chauffage de l'air et de l'eau, que la construction d'évacuation intérieure (3) consiste d'une série d'éléments constructeurs d'évacuation (30) du même type, assemblables selon le système d'un jeu de construction, arrangés l'un au-dessus de l'autre étant tournés alternativement à 180° autour de leur axe longitudinal, qui sont construits sous forme d'éléments longitudinaux et creux (30) ayant une section essentiellement rectangulaire et les fronts ouverts, lesdits éléments présentant dans une paroi horizontale à la proximité de l'un des fronts de l'élément une première ouverture de renvoi de fumée (31) ainsi que dans l'autre paroi horizontale de l'élément constructeur à la proximité de l'autre front une deuxième ouverture de renvoi de fumée (31).

5. Poêle en faïence selon revendication 4, caractérisé par le fait que les éléments constructeurs d'évacuation (30) sont prévus longitudinalement mi-parti (30a) et qu'une bague intermédiaire (32) de la même section peut être introduite entre les deux mi-éléments (30a).

6. Poêle en faïence selon une ou plusieurs revendications précédentes, caractérisé par le fait que des insertions tubulaires en forme d'U (34) assemblables selon le système d'un jeu de construction sont arrangées dans les éléments constructeurs d'évacuation (10, 11, 30) afin de réchauffer l'eau de ménage, lesdites insertions (34) en leur fonction d'échangeur thermique étant montées en série.

7. Poêle en faïence selon une ou plusieurs revendications précédentes, caractérisé par le fait qu'un système tubulaire (35) semblable à une chaudière est intégré dans la chambre de combustion (2) afin de réchauffer l'eau destinée à alimenter les radiateurs.

8. Poêle en faïence selon revendication 1 ou 3, caractérisé par le fait que pour réchauffer l'air, des tuyaux (37) sont installés dans les éléments constructeurs d'évacuation (10, 11, 30) et, le cas échéant, dans les espaces intermédiaires du poêle (21, 22, 25) servant au chauffage de l'air et dans la chambre de combustion (2).

9. Poêle en faïence selon revendication 3, caractérisé par le fait que les éléments constructeurs d'évacuation (30), assemblables selon le système d'un jeu de construction, sont posés l'un au-dessus de l'autre en forme hélicoïdale, formant à l'intérieur du poêle un espace central ininterrompu (25) qui sert à réchauffer l'air.
